# EUROPÄISCHE PATENTSCHRIFT

(11) **EP 1 180 193 B1**
(45) Veröffentlichungstag und Bekanntmachung des Hinweises auf die Patenterteilung: **31.08.2005**
(21) Anmeldenummer: 00964018.6
(22) Anmeldetag: 15.08.2000
(51) Int. Cl.: E06B 3/54

(54) **KLEMMBESCHLAG FÜR DIE BEFESTIGUNG VON GLASSCHEIBEN**
CLAMPING FIXTURE FOR SECURING PANES OF GLASS
FERRURE DE SERRAGE POUR LA FIXATION DE VITRES

(30) Priorität: 17.08.1999 DE 19938571
(43) Veröffentlichungstag der Anmeldung: 20.02.2002
(73) Patentinhaber: DORMA GmbH + Co. KG, 58256 Ennepetal (DE)
(72) Erfinder: KREYENBORG, Ralf, 32108 Bad Salzuflen (DE); SCHULTE, Dirk, 33014 Bad Driburg (DE)
(86) Internationale Anmeldenummer: PCT/EP2000/007941
(87) Internationale Veröffentlichungsnummer: WO 2001/012938

(56) Entgegenhaltungen:
- DE-A- 19 713 678
- DE-U- 29 705 481

## Beschreibung

Die Erfindung betrifft einen Klemmbeschlag für die Befestigung von Glasscheiben mit einem äußeren und einem inneren, die Glasschiebe zwischen sich einspannenden Klemmelement und einer mit einer Unterkonstruktion verbindbaren Klemmschraube, welche an dem inneren Klemmelement über eine die Klemmschraube umfassenden Buchse begrenzt elastisch abgestützt ist.

Eine Vorrichtung der eingangs genannten Gattung ist aus der DE 197 13 678 A1 bekannt. Bei dem gattungsgemäßen Klemmbeschlag schließt an das gebäudeinnenseitige Klemmelement eine die Klemmschraube umfassende Buchse an, die über O-Ringe an einem Trennflansch des gebäudeinnenseitigen Klemmelementes begrenzt elastisch abgestützt ist. Diese Abstützung dient primär der Aufnahme von auf der Glasscheibe einwirkenden Spannungen nach der Montage; sie ermöglicht jedoch zusätzlich eine Anpassung der Glasscheibe bzw. der die Glasscheibe einspannenden Klemmelemente relativ zur Lage mit der Unterkonstruktion verbindbaren Klemmschraube, wenn gemäß der vorbekannten Ausführungsform eine die Klemmschraube umschließende Distanzierungsschraube winkelbeweglich zum gebäudeinnenseitigen Klemmelement angeordnet ist. Daraus ergibt sich eine begrenzte Relativbewegung des gebäudeinnenseitigen Klemmelementes gegenüber dem Schraubenschaft der Klemmschraube in allen sechs Freiheitsgraden.

Die Erfindung geht von der Überlegung aus, daß Glasscheiben, beispielsweise für die Bedeckung von Fassaden, mittels einer sogenannten Vierpunkt-Lagerung befestigt werden. Dabei ist es wünschenswert, die Glasscheibe zunächst mittels eines sogenannten Festpunktes an der Unterkonstruktion anzuschließen, wobei die anderen drei Lagerpunkte so ausgestattet werden müssen, daß sowohl Bautoleranzen als auch Belastungen der Glasscheibe nach der Montage durch Wärmespannungen oder Winddruck zuverlässig aufgenommen werden können. Dieses bedarf zwangsläufig einer unterschiedlichen Ausgestaltung der einzelnen Klemmbeschläge.

Aufgabe der Erfindung ist es, unter Berücksichtigung der vorgenannten Forderung die einzelnen Klemmbeschläge für die Vierpunkt-Lagerung so auszugestalten, daß in möglichst weitgehendem Umfang gleiche Bauteile verwendet werden können, um zu einer kostengünstigen und montagefreundlichen Lösung zu gelangen.

Die Erfindung löst die gestellte Aufgabe durch die Lehre nach Anspruch 1.

Hiernach weist ein inneres Klemmelement an der der Unterkonstruktion zugewandten Seite einen zylindrischen Aufnahmeraum für die Aufnahme eines die Klemmschraube in Axialrichtung abstützenden Lagers auf, wobei die Klemmschraube wahlweise in Axialrichtung ohne Spiel, in einer die Mittellängsachse schneidender Ebene und in Axialrichtung mit Spiel oder mit axialem Spiel und allseitigem umfangseitigem Spiel in dem Lager abstützbar ist.

Erfindungsgemäß findet in allen Fällen ein gebäudeaußenseitiges und ein gebäudeinnenseitges Klemmelemnt identischer Bauart Verwendung. Mit dem ersten Teilmerkmal, nämlich der Ausbildung des Lagers derart, daß die Klemmschraube in Axialrichtung ohne Spiel im Lager abstützbar ist, wird ein sogenanntes Festlager geschaffen.

Mit dem zweiten Teilmerkmal, nämlich der Abstützung der Klemmschraube in dem gebäudeinnenseitigen Klemmelement in einer die Mittellängsachse schneidenden Ebene und in Axialrichtung mit Spiel wird ein sogenanntes Vertikallager oder Gleitlager geschaffen, welches auch nach der Montage eine Bewegung der Klemmschraube gegenüber dem gebäudeinnenseitigen Klemmelemnt in einer Ebene zuläßt.

Mit dem dritten Teilmerkmal, nämlich mit der Lagerung der Klemmschraube in dem gebäudeinnenseitigen Klemmelement mit axialem Spiel und allseitigem umfangsseitigem Spiel wird schließlich ein Losllager geschaffen, welches eine Bewegung der Scheibe gegenüber dem Klemmbeschlag sowohl in horizontaler als auch in vertikaler Richtung, also beispielsweise in einer X-Ebene oder in einer Y-Ebene zuläßt.

Mit der erfindungsgemäßen Lösung werden lediglich durch geringfügige unterschiedliche Ausgestaltung der vom inneren Klemmelement aufgenommenen Lager verschiedene Freiheitsgrade für die in dem vorgenannten Lager abgestützte Klemmschraube geschaffen, ohne daß eine Veränderung an dem gebäudeinnenseitigen Klemmelement vorgenommen werden muß. Damit ist ein Toleranzausgleich sowohl während der Montage aufgrund von Fertigungstoleranzen als auch nach der Montage aufgrund von auf die Glasscheibe wirkenden Spannungen möglich.

Weitere Merkmale der Erfindung sind durch die Unteransprüche gekennzeichnet.

Das Lager ist dabei erfindungsgemäß so ausgebildet, daß es eine den Schraubenschaft der Klemmschraube ohne Spiel überfassende Ausgleichsbuchse und eine die Ausgleichsbuchse überfassende Distanzbuchse aufweist, wobei die Distanzbuchse auf ihrem Außenumfang einen Trennflansch aufweist, über welchen das Lager begrenzt elastisch über federnd elastische Mittel, beispielsweise über Ohrringe an dem inneren Klemmelement abgestützt ist. Diese Abstützung läßt auch bei dem Festlager noch eine Höhenjustierbarkeit in geringem Umfang, beispielsweise von plus minus zwei Millimeter zu.
Zur Erzielung eines Festlagers ist nach einem besonderen Merkmal der Erfindung die Ausgleichsbuchse in Axialrichtung an der Distanzbuchse ohne Spiel festgelegt, wobei die Ausgleichsbuchse einerseits an einem Kragen der Distanzbuchse und andererseits über eine mit der Ausgleichsbuchse verschraubte Mutter mit der Distanzbuchse abgestützt ist. Um hierbei jedes Spiel elemenieren zu können, ist zwischen der Mutter und der Stirnseite der Distanzbuchse eine Distanzscheibe angeordnet. Damit ist - abgesehen von der Abstützung des Lagers über die vorbeschriebenen Ohrringe - jegliche Bewegung der Klemmschraube gegenüber dem gebäudeinnenseitigen Klemmelement unterbunden.

Nach einem weiteren Merkmal der Erfindung weist die Distanzbuchse eine im Querschnitt lochartige Ausnehmung oder Bohrung auf, wobei die Ausgleichsbuchse mit einem im wesentlichen ovalen oder elliptischen Buchsenkopf an einem Kragen der Distanzbuchse abgestützt ist. Während bei dem vorbeschriebenen Festlager eine Verschiebung oder ein Wandern der Klemmschraube in der langlochartigen Ausnehmung der Ausgleichsbuchse aufgrund der axialen Einspannung zuverlässig verhindert wird, schlägt die Erfindung weiter vor, daß zur Erzielung eines Gleitlagers zwischen der mit der Ausgleichsbuchse verschraubten Mutter und der Distanzbuchse ein axiales Spiel vorgesehen ist. Aufgrund des nunmehr gegebenen Verzichtes auf die axiale Einspannung vermag die Ausgleichsbuchse in der langlochartigen Ausnehmung der Distanzbuchse auch nach erfolgter Montage zu gleiten, so daß hier eine Ausgleichsmöglichkeit in einer die Mittellängsachse der Klemmschraube schneidenden Ebene gegeben ist.

Wie noch im Ausführungsbeispiel zu erläutern sein wird, wird dies durch Verzicht auf die dem Festlager zugeordnete, vorbeschriebene Distanzscheibe erreicht, so daß der einzige konstruktive Unterschied zwischen dem Festlager und dem Gleitlager oder Vertiakllager in dem Verzicht auf die Distanzscheibe besteht.

Eine geringe konstruktive Abwandlung der Ausgestaltung des Lagers ergibt sich bei der Erzielung eines Loslagers, wobei jedoch wie vorbeschrieben, das gebäudeinnenseitige Klemmelement identisch Verwendung findet. Zur Erzielung eines Loslagers weisen sowohl die Ausgleichsbuchsen als auch die Distanzbuchse konzentrische Bohrungen auf, wobei die Distanzbuchse die Ausgleichsbuchse mit radialem Spiel umfasst und mit axialem Spiel zwischen dem Schraubenkopf der Klemmschraube und einem Flansch der Ausgleichsbuchse gelagert ist. Der konstruktive Unterschied erschöpft sich somit lediglich in der Ausgestaltung der Distanzbuchse einerseits und der Ausgleichsbuchse andererseits, gewährleistet jedoch eine Bewegung der Klemmschraube gegenüber dem gebäudeinnenseitgen Klemmelement in vier Freiheitsgraden.

Bei allen drei Ausführungsformen weist sowohl bei dem Festlager als auch bei dem Gleitlager und dem Loslager die Ausgleichsbuchse eine gegen die Unterkonstruktion gerichtete Gewindehülse auf, die der Aufnahme einer gegen die Unterkonstruktion anzustellenden Kontermutter dient.

Im Ergebnis wird mit der vorliegenden Erfindung ein Klemmbeschlag geschaffen, mit dem unter weitgehender Beibehaltung gleicher Bauteile unterschiedliche Freiheitsgrade des Klemmbeschlages gegenüber der Glasscheibe erzielbar sind.

Die Erfindung wird nachfolgend anhand von drei Ausführungsbeispielen näher erläutert Es zeigen:
- Figur 1: Eine schematische Darstellung einer Vierpunkt-Lagerung.
- Figur 2:: Die Legende zu den einzelnen Klemmbeschlägen nach Figur 1.
- Figur 3:: Den Querschnitt durch ein Festlager.
- Figur 4:: Eine Ansicht in Pfeilrichtung A-A nach Figur 3.
- Figur 5:: Den Querschnitt durch ein Gleitlager oder Vertikallager.
- Figur 6:: Die Ansicht gemäß Pfeil B-B nach Figur 5.
- Figur 7:: Den Querschnitt durch ein Loslager.
- Figur 8:: Die Ansicht gemäß Pfeil C-C nach Figur 7.

In der Darstellung nach Figur 1 sind auf einer mit 2 bezeichneten Glasscheibe ein Festlager 3, ein Gleit- oder Vertikallager 4 sowie zwei Losslager 5 angedeutet, mit denen die Glasplatte 2 an einer nicht dargestellten Unterkonstruktion befestigt wird. Das mit F bezeichnete Festlager ist nur im Umfang des bei Lagerteilen üblichen Spiels sowie aufgrund der noch zu beschreibenden Abstützung einer Distanzbuchse 9 über O-Ringe 30 um etwas plus minus zwei Millimeter justierbar. Das mit V bezeichnete Vertikallager läßt die Bewegung nur in einer durch eine Mittellängsachse 11 der Befestigungsschraube in der Ebene zu, wobei diese Ebene beliebig, beispielsweise auch in X- oder Y-Richtung gerichtet sein kann. Das mit L bezeichnete Loslager hingegen erlaubt eine Bewegung der Befestigungsschraube orthogonal zur Mittellängssachse 11 derselben in alle Richtungen.

Das in der Figur 3 im Querschnitt dargestellte Festlager 3 besitzt wie das Gleitlager 4 und das Loslager 5 ein inneres Klemmelement 6 und ein äußeres Klemmelement 7. An der gegen die nicht dargestellte Unterkonstruktion gerichtete Seite des Klemmelementes 7 weist das Klemmelement 7 einen zylindrischen Aufnahmeraum 10 auf, welcher das eigentliche Festlager 3 aufnimmt. Das Festlager 3 besteht im wesentlichen aus einer eine Klemmschraube 8 umschließenden Ausgleichsbuchse 17 und der die Ausgleichsbuchse 17 umschließenden Distanzbuchse 9. welche eine im Querschnitt langlochförmige Ausnehmung oder Bohrung 22 aufweist. (siehe Figur 4). Die Ausgleichsbuchse 17 besitzt an ihrem gegen die nicht dargestellte Unterkonstruktion gerichteten freien Enden ein Außengewinde auf das eine Mutter 20 aufgeschraubt ist. Zwischen der Mutter 20 und der gegen die Mutter 20 gerichteten Stirnseite der Distanzbuchse 9 ist eine Distanzscheibe 21 angeordnet, über die die Distanzbuchse 9 mit der Ausgleichsbuchse 17 und damit mit der Klemmschraube in Achsrichtung der Klemmschraube 8 (Pfeil Z) verspannt wird.

Die Distanzbuchse 9 weist ferner einen Trennflansch 18 (siehe Figur 5) auf, welcher zwischen zwei O-Ringen (30) eingreift, die ihrerseits durch einen in ein Innengewinde des inneren Klemmelementes 6 einschraubbaren Spannring 27 festgelegt sind. Die wie vorbeschrieben eingespannte Klemmschraube 8 stützt sich mit ihrem oval oder elliptisch ausgebildeten Buchsenkopf 23 an einem Kragen 24 der Distanzbuchse 9 ab.

Das Ausführungsbeispiel nach den Figuren 5 und 6 zeigt die Ausbildung eines Vertikal- oder Gleitlagers, bei dem die Klemmschraube 8 mit ihrem Buchsenkopf 23 in der langlochartigen Ausnehmung 22 der Distanzbuchse 9 gleitend geführt ist. Hieraus ergibt sich eine seitliche Verschiebemöglichkeit für die Klemmschraube 8 in der in der Figur 6 dargestellten X-Richtung im Rahmen eines mit 12 bezeichneten Spieles. Dazu ist die mit Bezug auf die Figur 3 beschriebene Distanzscheibe 21 entfernt worden, so daß sich ein mit 13 bezeichnetes axiales Spiel der Distanzbuchse 9 zwischen dem Kragen 24 der Distanzbuchse und der Mutter 20 ergibt.

Hierzu ist ferner ein mit 29 bezeichnetes Gewinde auf dem Außenumfang der Ausgleichsbuchse 17 so bemessen, daß die Mutter 20 gegen den Endanschlag des Gewindes 29 angezogen werden kann. Die Mutter 20 kann ferner in ihrer Endposition durch eine Madenschraube 28 festgelegt werden. In den Figuren 7 und 8 ist ein Klemmbeschlag 1 als Loslager 5 ausgebildet, das heißt die Ausgleichsbuchse 17 und die Distanzbuchse 9 umfassen konzentrisch einen Schraubenschaft 16 der Klemmschraube 8. Die Ausgleichsbuchse 17 besitzt hierzu einen Flansch 25 zwischen dem und einer am Schraubenkopf 31 der Klemmschraube 8 anliegenden Unterlegscheibe 19 die Distanzbuchse 9 mit radialem Spiel 14 und axialem Spiel 15 angeordnet ist. Dies ermöglicht sowohl eine geringfügige axiale (Pfeilrichtung Z) als auch radiale Bewegung der Klemmschraube 8 innerhalb des inneren Klemmelementes 6, wie dies in der Figur 8 durch die Pfeilrichtungen X und Y angedeutet ist.
Im Bereich des gegen die Unterkonstruktion gerichteten freien Endes der Ausgleichsbuchse 17 ist eine Gewindehülse 32 ausgebildet; auf die über das Gewinde 29 eine gegen die Unterkonstruktion anstellbare Kontermutter 26 aufgeschraubt ist.

### Bezugszeichen

- 1: Klemmbeschlag
- 2: Glasscheibe
- 3: Festlager
- 4: Gleitlager
- 5: Loslager
- 6: inneres Klemmelement
- 7: äußeres Klemmelement
- 8: Klemmschraube
- 9: Distanzbuchse
- 10: zylindrischer Aufnahmeraum
- 11: Mittellängsachse
- 12: Spiel
- 13: Spiel
- 14: Spiel
- 15: Spiel
- 16: Schraubenschaft
- 17: Ausgleichsbuchse
- 18: Trennflansch
- 19: Unterlegscheibe
- 20: Mutter
- 21: Distanzscheibe
- 22: langlochartige Ausnehmung
- 23: Buchsenkopf
- 24: Kragen der Distanzbuchse
- 25: Flansch
- 26: Kontermutter
- 27: Spannring
- 28: Madenschraube
- 29: Gewinde
- 30: O-Ringe
- 31: Schraubenkopf der Klemmschraube
- 32: Gewindehülse
- Pfeil Z: Achsrichtung
- F: Festlager
- V: Vertikallager
- L: Loslager
- X: Richtung
- Y: Richtung

## Patentansprüche

1. Klemmbeschlag für die Befestigung von Glasscheiben mit einem äußeren und einem inneren, die Glasschiebe zwischen sich einspannenden Klemmelement und einer mit einer Unterkonstruktion verbindbaren Klemmschraube, welche an dem inneren Klemmelement über eine die Klemmschraube umfassende Buchse begrenzt elastisch abgestützt ist, **dadurch gekennzeichnet, daß** das innere Klemmelement (6) an der der Unterkonstruktion zugewandten Seite einen zylindrischen Aufnahmeraum (10) für die Aufnahme eines die Klemmschraube (8) in Axialrichtung (Pfeil Z) abstützenden Lagers (3, 4, 5) aufweist, wobei die Klemmschraube (8) durch geringfügige unterschiedliche Ausgestaltung der vom inneren Klemmelement (6) aufgenommenen Lager (3, 4, 5) wahlweise in Axialrichtung (Pfeil Z) ohne Spiel als Festlager (3), in einer eine Mittellängsachse (11) schneidenden Ebene und in Axialrichtung (Pfeil Z) mit Spiel (12, 13) als Gleitlager (4) oder mit axialem Spiel (14) und allseitigen umfangseitigen Spiel (15) als Loslager (5) in dem Lager (3, 4, 5) abstützbar ist.

2. Klemmbeschlag nach Anspruch 1, **dadurch gekennzeichnet, daß** das Lager (3, 4, 5) eine einen Schraubenschaft (16) der Klemmschraube (8) ohne Spiel überfassende Ausgleichsbuchse (17) und eine die Ausgleichsbuchse (17) überfassende Distanzbuchse (9) aufweist.

3. Klemmbeschlag nach Anspruch 1 und 2, **dadurch gekennzeichnet, daß** die Distanzbuchse (9) an ihrem Außenumfang einen Trennflansch (18) aufweist, über welchen das Lager (3, 4, 5) begrenzt elastisch über federnde Mittel (O-Ringe 30) an dem inneren Klemmelement (6) abgestützt ist.

4. Klemmbeschlag nach einem der Ansprüche 1 bis 3, **dadurch gekennzeichnet, daß** zur Erzielung eines Festlagers (3) die Ausgleichsbuchse (17) in Axialrichtung (Pfeil Z) an der Distanzbuchse (9) festgelegt ist.

5. Klemmbeschlag nach Anspruch 4, **dadurch gekennzeichnet, daß** die Ausgleichsbuchse (17) einerseits an einem Kragen (24) der Distanzbuchse (9) und andererseits über eine mit der Ausgleichsbuchse (17) verschraubten Mutter (20) an der Distanzbuchse (9) abgestützt ist.

6. Klemmbeschlag nach Anspruch 4 und 5, **dadurch gekennzeichnet, daß** zwischen der Mutter (20) und der Stirnseite der Distanzbuchse (9) eine Distanzscheibe (21) angeordnet ist.

7. Klemmbeschlag nach einem der Ansprüche 1 bis 6, **dadurch gekennzeichnet, daß** die Distanzbuchse (9) eine im Querschnitt langlochartige Ausnehmung oder Bohrung aufweist und die Ausgleichsbuchse (17) mit einem im wesentlichen ovalen oder elliptischen Buchsenkopf (23) an einem Kragen (24) der Distanzbuchse (9) abgestützt ist.

8. Klemmbeschlag nach einem der Ansprüche 1 bis 7, **dadurch gekennzeichnet, daß** zur Erzielung eines Gleitlagers (4) zwischen der mit der Ausgleichsbuchse (17) verschraubten Mutter (20) und der Distanzbuchse (9) ein axiales Spiel (13) vorgesehen ist.

9. Klemmbeschlag nach einem der Ansprüche 1 bis 8, **dadurch gekennzeichnet, daß** zur Erzielung eines Loslagers (5) sowohl die Ausgleichsbuchse (17) als auch die Distanzbuchse (9) konzentrische Bohrungen aufweisen, wobei die Distanzbuchse (9) die Ausgleichsbuchse (17) mit radialem Spiel (15) umfaßt und mit axialem Spiel (14) zwischen einem Schraubenkopf (31) der Klemmschraube (8) und einem Flansch (25) der Ausgleichsbuchse (17) gelagert ist.

10. Klemmbeschlag nach einem der Ansprüche 1 bis 9, **dadurch gekennzeichnet, daß** die Ausgleichsbuchse (17) eine gegen die Unterkonstruktion gerichtete Gewindehülse (32) für die Aufnahme einer Kontermutter (26) aufweist.

## Claims

1. A clamping fitting for the attachment of glass panes comprising an exterior and an interior clamping element, clamping the glass pane between them, and a clamping screw connectable to a sub-construction, which screw, in a restricted way, is elastically supported at the interior clamping element via a bushing surrounding the clamping screw, **characterized in that** the interior clamping element (6), at the side oriented towards the sub-construction, presents a cylindrical locating space (10) to accommodate a bearing (3, 4, 5) supporting the clamping screw (8) in axial direction (arrow Z), whereby the clamping screw (8), through an insignificantly different embodiment of the bearings (3, 4, 5) accommodated by the interior clamping element (6), can optionally be supported in the bearing (3, 4, 5) as a fixed bearing (3) in axial direction (arrow Z) without play, as a friction bearing (4) in a plane intersecting a centre longitudinal axis (11) and in axial direction (arrow Z) with play (12, 13), or as a movable bearing (5) with axial play (14) and with poly-directional circumferential play (15).

2. A clamping fitting according to claim 1, **characterized in that** the bearing (3, 4, 5) presents a compensating bushing (17) overlapping a screw shaft (16) of the clamping screw (8) without play and a distance sleeve (9) overlapping the compensating bushing (17).

3. A clamping fitting according to claim 1 and 2, **characterized in that**, on the exterior circumference thereof, the distance sleeve (9) presents a separating flange (18), via which the bearing (3, 4, 5), in a restricted way, is elastically supported at the interior clamping element (6) by means of resilient means (O-rings 30).

4. A clamping fitting according to any of the claims 1 to 3, **characterized in that** the compensating bushing (17), in axial direction (arrow Z), is located at the distance sleeve (9), in order to realize a fixed bearing (3).

5. A clamping fitting according to claim 4, **characterized in that** the compensating bushing (17), on the one hand, is supported at a collar (24) of the distance sleeve (9) and, on the other hand, at the distance sleeve (9) via a nut (20) screwed to the compensating bushing (17).

6. A clamping fitting according to claim 4 and 5, **characterized in that** a distance washer (21) is arranged between the nut (20) and the frontal side of the distance sleeve (9).

7. A clamping fitting according to any of the claims 1 to 6, **characterized in that** the distance sleeve (9) presents a cross sectional, oblong hole-like indentation or borehole, and the compensating bushing (17) is supported at a collar (24) of the distance sleeve (9) with an essentially oval or elliptical bushing head (23).

8. A clamping fitting according to any of the claims 1 to 7, **characterized in that** an axial play (13) is provided between the nut (20), which is screwed to the compensating bushing (17), and the distance sleeve (9) for realizing a friction bearing (4).

9. A clamping fitting according to any of the claims 1 to 8, **characterized in that** the compensating bushing (17) as well as the distance sleeve (9) present concentric boreholes, whereby the distance sleeve (9) surrounds the compensating bushing (17) with radial play (15) and is supported with axial play (14) between a screw head (31) of the clamping screw (8) and a flange (25) of the compensating bushing (17) in order to realize a movable bearing (5).

10. A clamping fitting according to any of the claims 1 to 9, **characterized in that** the compensating bushing (17) presents a threaded sleeve (32), oriented towards the sub-construction, for the accommodation of a counter-nut (26).

## Revendications

1. Ferrure de serrage, pour la fixation de plaques en verre, ayant un élément de serrage extérieur et un élément de serrage intérieur, qui serrent la plaque en verre entre eux, et ayant une vis de serrage pouvant être reliée à une charpente, laquelle vis est supportée élastiquement de façon limitée sur l'élément de serrage intérieur par l'intermédiaire d'une douille enveloppant la vis de serrage, **caractérisée en ce que** l'élément de serrage intérieur (6), du côté orienté vers la charpente, présente un espace de réception (10) cylindrique pour la réception d'un palier (3, 4, 5), qui supporte la vis de serrage (8) dans la direction axiale (flèche Z), la vis serrage (8), par une exécution légèrement différente des paliers (3, 4, 5) reçus dans l'élément de serrage intérieur (6), pouvant être supportée dans le palier (3, 4, 5) au choix, comme palier fixe (3) dans la direction axiale (flèche Z) sans jeu, comme palier à glissement (4) dans un plan coupant l'axe central longitudinal (11) et dans la direction axiale (flèche Z) avec jeu (12, 13), ou comme palier libre (5) avec jeu axial (14) et avec jeu circonférentiel poly-directionnel (15).

2. Ferrure de serrage selon la revendication 1, **caractérisée en ce que** le palier (3, 4, 5) présente une douille de compensation (17) entourant sans jeu une tige de vis (16) de la vis de serrage (8) et une douille d'écartement (9) entourant la douille de compensation (17).

3. Ferrure de serrage selon la revendication 1 et 2, **caractérisée en ce que** la douille d'écartement (9) présente une bride de séparation (18) sur sa circonférence extérieure, par laquelle le palier (3, 4, 5) est supporté élastiquement de façon limitée sur l'élément de serrage intérieur (6) via des moyens à ressort (joints toriques 30).

4. Ferrure de serrage selon l'une des revendications 1 à 3, **caractérisée en ce que** la douille de compensation (17) est fixée sur la douille d'écartement (9) dans la direction axiale (flèche Z) pour la réalisation d'un palier fixe (3).

5. Ferrure de serrage selon la revendication 4, **caractérisée en ce que** la douille de compensation (17) s'appuie d'une part sur une collerette (24) de la douille d'écartement (9) et d'autre part sur la douille d'écartement (9) via un écrou (20) vissé à la douille de compensation (17).

6. Ferrure de serrage selon la revendication 4 et 5, **caractérisée en ce qu'**un disque d'écartement (21) est agencé entre l'écrou (20) et la partie frontale de la douille d'écartement (9).

7. Ferrure de serrage selon l'une de revendications 1 à 6, **caractérisée en ce que** la douille d'écartement (9) présente un évidement en forme, en coupe transversale, d'un trou oblong ou un perçage, et la douille de compensation (17) s'appuie sur une collerette (24) de la douille d'écartement (9) avec une tête de douille (23) essentiellement de forme ovale ou de forme elliptique.

8. Ferrure de serrage selon l'une des revendications 1 à 7, **caractérisée en ce que**, pour la réalisation d'un palier à glissement (4), un jeu axial (13) est prévu entre l'écrou (20), vissé à la douille de compensation (17), et la douille d'écartement (9).

9. Ferrure de serrage selon l'une des revendications 1 à 8, **caractérisée en ce que**, pour la réalisation d'un palier libre (5), non seulement la douille de compensation (17) mais aussi la douille d'écartement (9) présentent des perçages concentriques, la douille d'écartement (9) enveloppant la douille de compensation (17) avec jeu radial (15) et étant supportée avec jeu axial (14) entre une tête de vis (31) de la vis de serrage (8) et une bride (25) de la douille de compensation (17).

10. Ferrure de serrage selon l'une des revendications 1 à 9, **caractérisée en ce que** la douille de compensation (17) présente une douille taraudée (32) orientée contre la charpente pour la réception d'un contre-écrou (26).
